# EUROPÄISCHE PATENTSCHRIFT

(11) **EP 0 109 582 B1**
(45) Veröffentlichungstag und Bekanntmachung des Hinweises auf die Patenterteilung: **04.06.1986**
(21) Anmeldenummer: 83110663.8
(22) Anmeldetag: 26.10.1983
(51) Int. Cl.: B65H 35/08, B26D 1/62

(54) **Vorrichtung zum Herstellen von Verpackungszuschnitten**
Device for cutting out packing blanks
Dispositif pour la fabrication par découpe de flans

(30) Priorität: 11.11.1982 DE 3241636
(43) Veröffentlichungstag der Anmeldung: 30.05.1984
(73) Patentinhaber: Focke & Co. (GmbH & Co.), 27283 Verden (DE)
(72) Erfinder: Focke, Heinz, D-281o Verden (DE); Liedtke, Kurt, D-281o Verden (DE)
(74) Vertreter: Bolte, Erich, Dipl.-Ing.

## Beschreibung

Die Erfindung betrifft eine Vorrichtung zum Herstellen von (Packungs-) Zuschnitten durch Abtrennen von einer fortlaufenden Bahn, bei der die Bahn bzw. die Zuschnitte durch mindestens ein umlaufendes, wenigstens in Teilbereichen durch Saugluft beaufschlagtes Förderband transportiert und beginnend vor der Abtrennung bis nach der Abtrennung ununterbrochen zwangsgeführt sind.

Die Verarbeitung von Verpackungsmaterial mit verpackungstechnisch schwierigem Verhalten, insbesondere von dünnwandigen Kunststoffolien, erfordert besondere Massnahmen in bezug auf den Transport und die Fixierung des Verpackungsmaterials bis zur Umhüllung um den einzuschlagenden Gegenstand. Dies gilbt besonders bei der Verarbeitung solcher Verpackungsmaterialen im Bereich von Hochleistungs-Verpackungsmaschinen, also z.B. beim Einhüllen von Zigarettenpackungen in einen äusseren Einschlag.

Bei einer bekannten Vorrichtung für den vorstehenden Einsatzbereich (DE-C-2 530 992) wird ein erforderlicher Trennschnitt quer zur Bahn des Verpackungsmaterials zum Abtrennen der einzelnen Zuschnitte in aufeinanderfolgenden Teilschnitten ausgeführt. Im Bereich einer ersten Trennvorrichtung werden im seitlichen Bereich der Bahn Vorschnitte angebracht, die den Zusammenhang des so markierten Zuschnitts mit der Bahn nicht unterbrechen. Im Bereich einer zweiten Trennvorrichtung wird sodann ein Hauptschnitt ausgeführt, der an die Vorschnitte anschliesst und die vollständige Trennung des Zuschnitts von der Bahn bewirkt. Bahn und Zuschnitte werden dabei während einer Teilstrecke durch Förderbänder transportiert, die über Sauglöcher mit Saugluft beaufschlagt sind und die Bahn bzw. den Zuschnitt durch Ansaugen während des Transports fixieren. Der Hauptschnitt wird dabei im Bereich dieser Förderbänder zwischen denselben angebracht. Dadurch ist eine ununterbrochene Zwangsführung der Bahn bzw. des abgetrennten Zuschnitts bis zur Übernahme durch eine (Zigaretten-) Packung gegeben.

Aus der EP-A-31 515 ist eine gattungsgemässe Vorrichtung bekannt, bei der die Bahn mittels eines in zwei voneinander beabstandete Fördergurte unterteiltes Förderbands transportiert wird. Die Fördergurte werden mit Saugluft beaufschlagt, so dass die Bahn beginnend vor der Abtrennung bis nach der Abtrennung ununterbrochen geführt ist. Die Fördergurte sind darüber hinaus mit Ausnehmungen für den Durchtritt des Trennmessers versehen. Durch diese Ausnehmungen werden jedoch die Fördergurte etwas instabil, so dass ihre Führung bei den üblichen hohen Arbeitsgeschwindigkeiten schwierig wird. Weiterhin müssen die Ausnehmungen für den Durchtritt des Trennmessers relativ breit gestaltet sein, so dass gerade in dem wichtigen Bereich der Bahn, in dem der Schnitt sitzt, die Führung der Bahn nicht sicher gewährleistet ist.

Aus der GB-A-1 331 051 ist eine Vorrichtung bekannt, bei der eine Bahn über eine Messerwalze geführt wird, die gleichzeitig als Förderwalze mit Saugbohrungen zum Halten und Transportieren der Bahn ausgestaltet ist. Bei dieser bekannten Vorrichtung wird jedoch die Bahn ungeführt der Messerwalze übergeben; die abgeschnittenen Stücke fallen nach dem Schnitt (nach Abschalten der Saugluft) von der Walze herunter. Eine derartige Vorrichtung eignet sich selbstverständlich ausschliesslich zur Bearbeitung sehr schwerer und stabiler bzw. steifer Materialien, wobei die Arbeitsgeschwindigkeit nicht hoch sein darf.

Ausgehend von diesem Stand der Technik liegt der Erfindung die Aufgabe zugrunde, eine Vorrichtung zum Herstellen von Zuschnitten durch Abtrennung von einer Bahn so auszugestalten, dass sie in ihrem Aufbau zwar einfach, in ihrer Arbeitsweise dennoch zuverlässiger als bisher gestaltet ist.

Zur Lösung dieser Aufgabe ist die erfindungsgemässe Vorrichtung gekennzeichnet durch die nachfolgenden Merkmale:
a) die Förderbänder sind in zwei Förderabschnitte unterteilt,
b) zwischen den zwei Förderabschnitten ist ein diese miteinander verbindender Zwischenförderer für die Bahn bzw. Zuschnitt angeordnet,
c) im Bereich des Zwischenförderers befindet sich ein Trennaggregat zum Durchtrennen der Bahn,
d) die Bahn bzw. der Zuschnitt ist auf dem Zwischenförderer durch Saugluft gehalten.

Bei der erfindungsgemässen Vorrichtung wird demnach der Zuschnitt in einem einzigen, durchgehenden, quer zur Bahn gerichteten Trennschnitt von dieser abgeteilt. Diese Trennung erfolgt im Bereich eines Zwischenförderers, der die Bahn bzw. das rückseitige Ende des abgetrennten Zuschnitts zeitweilig als ergänzendes Organ der Zwangsförderung zwischen den aufeinanderfolgenden Förderabschnitten der Förderbänder übernimmt. Bei diesem Zwischenförderer handelt es sich vorzugsweise um eine Förderwalze, die zugleich als Messerwalze ausgebildet ist, nämlich mit einem am Umfang ihres Walzenmantels angeordneten Trennmesser. Dieses arbeitet mit einem feststehenden Gegenmesser bzw. einer ortsfesten, umlaufenden Gegenmesserwalze zusammen.

Die Förderbänder sind (in an sich bekannter Weise) so ausgebildet, dass sie im Bereich eines fördernden Trums über Sauglöcher mit Saugluft beaufschlagt sind zur Fixierung der Bahn bzw. des Zuschnitts. Im Bereich des Zwischenförderers wird die Bahn an den Umfang bzw. Walzenmantel der Förderwalze abgegeben und auf diesem ebenfalls durch Saugluft fixiert. Im Bereich der Übergabe von einem Förderer zum anderen wird jeweils die Saugluft in bezug auf die abzugebende Bahn bzw. den abzugebenden Zuschnitt unwirksam.

Die Förderabschnitte der Förderbänder können alternativ durch Unterbrechung des fördernden Trums eines einzigen, gemeinsamen Förderbands gebildet sein, wobei im Bereich des Zwischenförderers das Förderband durch Umlenkwalzen abgelenkt und zugleich durch diese an den Umfang der Förderwalze angedrückt wird. Alternativ können zwei gesonderte, zur Förderwalze laufende Förderbänder zum Einsatz kommen. Ein Förderband besteht dabei vorzugsweise aus zwei seitlichen, schmalen Fördergurten, die durchgängig mit einer Reihe von Sauglöchern im Bereich der Seitenränder der Bahn und des Zuschnitts versehen sind.

Weitere Merkmale der Erfindung beziehen sich auf die Förderbänder, den Zwischenförderer sowie auf die Gestaltung von Saugorganen zur gezielten Erzeugung von Saugluft im Bereich der Förderbänder.

Ein Ausführungsbeispiel der Erfindung wird nachfolgend anhand der Zeichnungen näher erläutert.

Es zeigen:
Fig. 1 eine Vorrichtung zum Herstellen und Fördern von Zuschnitten in schematischer Seitenansicht bzw. im Vertikalschnitt,
Fig. 2 eine Einzelheit der Vorrichtung, nämlich eine Förderwalze mit weiteren Einzelheiten, im Grundriss bzw. in Draufsicht,
Fig. 3 eine Seitenansicht der Förderwalze gemäss Fig. 2 im Bereich eines Trennmessers,
Fig. 4 einen Horizontalschnitt in der Ebene IV-IV der Fig. 1,
Fig. 5 einen Horizontalschnitt in der Ebene V-V der Fig. 1,
Fig. 6 eine um 90° versetzte Seitenansicht zu Fig. 1, ohne Zwischenförderer und Faltrevolver.

Die in den Zeichnungen dargestellte Vorrichtung dient der Herstellung von Zuschnitten 10 und Zuführung derselben zu einer quaderförmigen Packung 11, insbesondere einer Zigarettenpackung. Der Zuschnitt 10 dient als äussere Umhüllung der (Zigaretten-) Packung 11. Das Verpackungsmaterial ist demnach eine durchsichtige, äusserst dünne Folie aus Kunststoff.

Das Verpackungsmaterial wird als fortlaufende Bahn 12 zugeführt. Zugwalzen 13 und 14 bewirken den Transport der von einer Bobine abgezogenen Bahn 12.

Im Anschluss an die Zugwalzen 12, 13 wird die Bahn 12 durch einen Förderer aufgenommen, der für einen ununterbrochenen Transport der Bahn 12 sowie des von dieser abgetrennten Zuschnitts 10 bis zur Übernahme desselben durch die Packung 11 sorgt. Hierfür dient bei dem vorliegenden Ausführungsbeispiel ein Förderband 15, welches aus zwei seitlich geführten Fördergurten 16 und 17 gebildet ist. Diese sind im Bereich eines Fördertrums 18 bzw. 19 derselben mit Saugluft beaufschlagt, um die Bahn 12 bzw. den Zuschnitt 10 während des Transports an dem Förderband 15 bzw. den Fördergurten 16, 17 zu halten. Die Fördergurte 16, 17 sind zu diesem Zweck im Bereich der Anlage von Randbereichen der Bahn 12 bzw. des Zuschnitts 10 mit einer fortlaufenden Reihe von Sauglöchern 20 versehen. Diese sind in Transportrichtung mit Abstand voneinander angeordnet und auf der zur Bahn 12 bzw. zum Zuschnitt 10 gegenüberliegenden Seite mit Saugluft beaufschlagt.

Das so ausgebildete Förderband 15 ist über obere und untere Umlenkwalzen 21 und 22 geführt. Diese sind so angeordnet, dass der Fördertrum 18, 19 für den Transport von Bahn 12 und Zuschnitt 10 im wesentlichen vertikal verläuft. Eine versetzt hierzu angeordnete dritte Umlenkwalze 23 bewirkt eine störungsfreie Führung des Förderbands 15 im nichtfördernden Bereich.

Die Zuschnitte 10 werden von der Bahn 12 im Bereich einer ununterbrochenen Zwangsförderstrecke, die im wesentlichen durch das Förderband 15 gebildet wird, abgetrennt und weitergefördert. Um die Trennung mit einem durchgehenden Trennschnitt zu ermöglichen, ist das Förderband 15 in (mindestens) zwei Förderabschnitte 24 und 25 aufgeteilt. Diese sind durch eine Unterbrechung des Fördertrums des Förderbandes 1 5 bestimmt, derart, dass die beiden voneinander getrennten Fördertrume 18 und 19 entstehen.

Um im Bereich zwischen den mit Abstand voneinander endenden Förderabschnitten 24 und 25 die ununterbrochene Zwangsförderung der Bahn 12 bzw. des Zuschnitts 10 aufrecht zu erhalten, ist hier ein Zwischenförderer eingebaut, der bei dem vorliegenden Ausführungsbeispiel als Förderwalze 26 ausgebildet, ist. Die durch den Fördertrum 18 zugeführte Bahn 12 wird an die Förderwalze 26 übergeben, nämlich an ihren Walzenmantel 27 angelegt. Die umlaufende Förderwalze 26 leitet die Bahn 12 dem zugekehrten Aufnahmeende des (zweiten) Förderabschnitts 25 zu.

Im Bereich des Zwischenförderers (Förderwalze 26) wird der Zuschnitt 10 durch einen Trennschnitt von der Bahn 12 abgeteilt. Bei dem vorliegenden Ausführungsbeispiel ist zu diesem Zweck die Förderwalze 26 zugleich als Messerwalze ausgebildet. Ein radial gerichtetes, in die Förderwalze 26 eingebautes Trennmesser 28 ragt geringfügig über den Walzenmantel 27 hinaus. Durch momentanes Zusammenwirken mit einem ortsfesten Gegenmesser 29 wird der Trennschnitt in der Bahn 12 ausgeführt. Abmessungen, Fördergeschwindigkeiten und Relativstellungen sind so aufeinander abgestimmt, dass, wie in Fig. 1 gezeigt, der Trennschnitt etwa in der Mitte zwischen den Förderabschnitten 24 und 25 ausgeführt wird.

Unmittelbar nach dem Trennschnitt, also nach Herstellung des Zuschnitts 10, wird dieser durch die quer zur Ebene des Zuschnitts 10 auf einer Packungsbahn 30 geförderte Packung 11 übernommen, und zwar durch schlupfendes Abziehen des Zuschnitts 10 von dem Förderband 15. Der Zuschnitt 10 legt sich im weiteren Verlauf der Transportbewegung der Packung 11 U-förmig um diese herum. Die Packung 11 wird bei dem vorliegenden Ausführungsbeispiel im Anschluss an die Übernahme des Zuschnitts 10 in eine Tasche 31 eines Faltrevolvers 32 eingeschoben. Hier wird dann die Faltung des Zuschnitts 10 fortgesetzt.

Die Förderabschnitte 24 und 25 werden bei dem vorliegenden Ausführungsbeispiel durch das gemeinsame Förderband 15 gebildet. Dieses bzw. der Fördertrum 18, 19 desselben wird am Ende des ersten Förderabschnitts 24 über eine Andrückwalze 33 etwa um einen Winkel von 90° aus der (vertikalen) Ebene des Fördertrums 18 abgelenkt. Das Förderband 15 läuft dann über eine Zwischenumlenkwalze 34, die gegenüber der Ebene der Fördertrume 18 und 19 zurückgesetzt ist. In einem dadurch gebildeten Zwischenraum 35 ist das Gegenmesser 29 angeordnet.

Von der Zwischenumlenkwalze 34 führt das Förderband 15 in die Ebene der Fördertrume 18, 19 zurück, und zwar über eine zweite Andrückwalze 36.

Die beiden Andrückwalzen 33 und 36 sind hier etwa in gemeinsamer Vertikalebene angeordnet. Im Bereich der Umlenkung des Förderbands 15 durch die Andrückwalzen 33 und 36 liegt die Förderwalze 26 mit ihrem Fördermante! 27 jeweils an dem Förderband 15 auf. Die im Bereich des Fördertrums 18 zugeführte Bahn 12 wird dadurch an den Walzenmantel 27 der Förderwalze 26 im Bereich der Andrückwalze 33 herangeführt. Umgekehrt transportiert die Förderwalze 26 die Bahn 12 bzw. den Zuschnitt 10 an den weiterführenden Fördertrum 19 im Bereich der Umlenkung des Förderbands im Bereich der Andrückwalze 36 heran.

Damit die Übergabe der Bahn 12 vom Förderband 15 an die Förderwalze 26 und von dieser an den Fördertrum 19 fehlerfrei vonstatten geht, werden Bahn 12 bzw. Zuschnitt 10 in diesem Bereich in sinnvoller Weise mit Saugluft beaufschlagt.

Die Förderwalze 26 ist längs ihres Umfangs mit Saugbohrungen 37 versehen. Diese sind jeweils in quer- bzw. achsparallel gerichteten Reihen angeordnet und mit einer innerhalb der Förderwalze 26 verlaufenden, jeder Reihe der Saugbohrungen 37 zugeordneten Anschlussbohrung 38 verbunden. Die in der Nähe des Walzenmantels 27 sich erstreckenden Anschlussbohrungen 38 sind während eines Teilbereichs der Umdrehung der Förderwalze 26, also momentan, mit einem Saugsegment 39 verbunden. Dieses ist in üblicher Weise als einseitig offene Nut in einem ortsfesten Steuerring 40 gebildet, der durch Federn 41 elastisch gelagert und durch Stifte 42 unverdrehbar koaxial zur Förderwalze 26 gelagert ist. Das Saugsegment 39 erstreckt sich über einen der Andrückwalze 33 zugekehrten Drehbereich der Förderwalze 26, und zwar über die Stelle des Trennschnitts (Gegenmesser 29) hinaus. Das Saugsegment 39 endet jedoch vor dem Bereich der Anlage des Walzenmantels 27 an der Andrückwalze 36. Unmittelbar in diesem Bereich ist statt dessen eine Entlüftungsbohrung 43 im Steuerring 40 gebildet. Die sich jeweils im Bereich des Saugsegments 39 befindenden Anschlussbohrungen 38 erzeugen demnach über die Saugbohrungen 37 eine Haltekraft auf die Bahn 12 bzw. den Zuschnitt 10, während die Anschlussbohrungen 38 im Bereich der Entlüftungsbohrung 43 Bahn bzw. Zuschnitt unverzüglich freigeben.

Die Andrückwalze 33 ist so ausgebildet, dass sie auf das anliegende Förderband keine Saugwirkung ausübt, sie ist demnach glattflächig. Die Übergabe der Bahn 12 an den Walzenmantel 27 der Förderwalze 26 erfolgt demnach störungsfrei, weil die Bahn 12 an den Walzenmantel 27 angesaugt wird bei gleichzeitiger Freigabe im Bereich der Andrückwalze 33. Umgekehrt wird die Bahn 12 bzw. der Zuschnitt 10 im Bereich der Andrückwalze 36 durch den Walzenmantel 27 freigegeben und durch die mit Saugluft beaufschlagte Andrückwalze 36 bzw. das Förderband 15 übernommen.

Die Saugbohrungen 37 der Förderwalze 26 sind bei dem vorliegenden Ausführungsbeispiel mit langgestreckten, nämlich schlitzförmigen Mündungen 44 (Fig. 3) versehen. Diese sind unter einem spitzen Winkel zur Förderrichtung der Bahn 12 bzw. des Zuschnitts 10 angeordnet, und zwar in Bewegungsrichtung divergierend. Dadurch wird über die Saugluft eine spreizende, in Querrichtung ausstreichende Wirkung auf die Bahn 12 bzw. den Zuschnitt 10 ausgeübt, so dass etwaige Falten, Verwerfungen usw. beseitigt werden. Eine Glättwirkung in Förderrichtung wird zusätzlich dadurch erzielt, dass vorzugsweise die Förderwalze 26 mit etwas grösserer Geschwindigkeit angetrieben ist (Walzenmantel 27) als die Bahn 12 bzw. der Zuschnitt 10.

Die Saugluft wird im Bereich der Fördertrume 18, 19 durch gesonderte Saugkammern 45 und 46 auf das Förderband 15 bzw. die Fördergurte 16, 17 übertragen. Die Saugkammern 45, 46 sind an eine geeignete Unterdruckquelle angeschlossen (Schlauchstutzen 47).

Die obere Saugkammer 45 ist im vorliegenden Fall mit einem durchgehenden, ungeteilten Innenraum ausgebildet. Eine dem Fördertrum 18 zugekehrte Kammerwandung 48 ist im Bereich der Fördergurte 16, 17 bzw. der Sauglöcher 20 mit in Richtung derselben verlaufenden Saugschlitzen 60 versehen. Über diese wird der Unterdruck auf die Fördergurte 16, 17 übertragen.

Die untere Saugkammer 46 besteht wenigstens im Bereich der quer hierzu gerichteten Förderung der Packung 11 aus zwei seitlichen, langgestreckten Teilkammern 49 und 50, die sich im Bereich der Fördergurte 16, 17 (Fördertrum 19) erstrecken. Im unteren Bereich gehen diese Teilkammern 49, 50 in eine sich über die volle Breite erstreckenden Verbindungskammer 51 über. Die im Bereich einer den Fördergurten 16, 17 zugekehrten Kammerwandung 52 ist eine scharfkantig ausgebildete Auflaufkante 53 für das jeweils vordere Ende der Bahn 12 gebildet.

Wie insbesondere aus Fig. 4 ersichtlich, entspricht die Breite der Teilkammern 49, 50 bzw. deren Innenraum annähernd der Breite der Fördergurte 16, 17. Die Fördergurte 16, 17 sind hier - wie auch im Bereich der Saugkammer 45 - in nutenartigen Vertiefungen 54 geführt, derart, dass die den Zuschnitt 10 bzw. die Bahn 12 aufnehmende Aussenseite im wesentlichen bündig ist mit der Kammerwandung 48 bzw. 52.

In besonderer Weise ist hier auch die Andrückwalze 36 ausgebildet (Fig. 5). Diese besteht aus seitlichen Einzelwalzen 55 und 56, je einem Fördergurt 16 bzw. 17 des Fördertrums 19 zugeordnet. Die Einzelwalzen 55, 56 sind als Hohlkörper ausgebildet und in der Ebene der Sauglöcher 20 mit einem ringsherumlaufenden Kranz von Saugbohrungen 57 ausgebildet. Die Einzelwalzen 55, 56 sind durch ein Achsstück 58 miteinander verbunden. Die Einzelwalzen 55, 56 befinden sich wenigstens mit ihrem die Saugbohrungen 57 aufweisenden Mantel innerhalb der Saugkammer 46 bzw. der Teilkammern 49 und 50. Auf der in Axialrichtung innenliegenden Seite werden in diesem Bereich die Teilkammern 49, 50 durch die Einzelwalzen 55, 56 begrenzt. Durch diese Anordnung wird erreicht, dass der in der Saugkammer 46 bzw. in den Teilkammern 49, 50 herrschende Unterdruck auf das Innere der Einzelwalzen 55, 56 übertragen wird und damit auf die am Mantel der Einzelwalzen 55, 56 anliegenden Fördergurte 16, 17. Für die Andrückwalze 36 ist demnach eine gesonderte Unterdruckquelle bzw. ein gesonderterAnschluss an diese nicht erforderlich.

Die Walzen 23, 33, 34 und 36 sowie die Förderwalze 26 sind bei dem gezeigten Ausführungsbeispiel seitlich in bzw. an einer gemeinsamen Maschinenwandung 59 gelagert. Diese ist auch Teil, nämlich seitliche Begrenzung bzw. Halterung für die Saugkammern 45 und 46.

## Patentansprüche

1. Vorrichtung zum Herstellen von (Packungs-) Zuschnitten durch Abtrennen von einer fortlaufenden Bahn, bei der die Bahn bzw. die Zuschnitte durch mindestens ein umlaufendes, wenigstens in Teilbereichen durch Saugluft beaufschlagtes Förderband transportiert und beginnend vor der Abtrennung bis nach der Abtrennung ununterbrochen zwangsgeführt sind, gekennzeichnet durch folgende Merkmale:
a) die Förderbänder (15) sind in zwei Förderabschnitte (24, 25) unterteilt,
b) zwischen den zwei Förderabschnitten (24, 25) ist ein diese miteinander verbindender Zwischenförderer (Förderwalze 26) für Bahn (12) bzw. Zuschnitt (10) angeordnet,
c) im Bereich des Zwischenförderers (27) befindet sich ein Trennaggregat (28, 29) zum Durchtrennen der Bahn (12),
d) die Bahn (12) bzw. der Zuschnitt (10) ist auf dem Zwischenförderer (26) durch Saugluft gehalten.

2. Vorrichtung nach Anspruch 1, dadurch gekennzeichnet, dass der Zwischenförderer als Förderwalze (26) ausgebildet ist mit Saugbohrungen (37) zum Halten und Transportieren der Bahn (12) bzw. des Zuschnitts (10) über einen Teilbereich des Umfangs der Förderwalze (26).

3. Vorrichtung nach Anspruch 2, dadurch gekennzeichnet, dass die Förderwalze (26) als Messerwalze ausgebildet ist mit einem am Umfang (Walzenmantel 27) derselben angeordneten Trennmesser (28), welches mit einem (feststehenden Gegenmesser (29) bzw. einer (gehärteten) Gegenwalze zusammenwirkt.

4. Vorrichtung nach Anspruch 1 sowie einem oder mehreren der weiteren Ansprüche, dadurch gekennzeichnet, dass die Förderabschnitte (24, 25) der Förderbänder (15) an den Umfang der Förderwalze (26) heranführen, derart, dass die Bahn (12) von einem ersten Förderabschnitt (24) an den Umfang der Förderwalze (26) anlegbar und von der Förderwalze (26) an einen zweiten, abtransportierenden Förderabschnitt (25) übertragbar ist.

5. Vorrichtung nach Anspruch 4, dadurch gekennzeichnet, dass die Förderbänder (15) im Bereich der Anlage an der Förderwalze 126) durch Andrückwalzen (33, 36) umlenkbar sind, insbesondere um einen Winkel von etwa 90°. ⁻

6. Vorrichtung nach Anspruch 5, dadurch gekennzeichnet, dass die Andrückwalze (36) des den Zuschnitt (10) bzw. die Bahn (12) vom dem Zwischenförderer (26) übernehmenden Förderabschnitts (25) mit Saugluft beaufschlagt ist, während der Zwischenförderer (26) im Bereich der Übergabe entlüftet ist.

7. Vorrichtung nach Anspruch 1 sowie einem oder mehreren der weiteren Ansprüche, dadurch gekennzeichnet, dass die Förderabschnitte (24, 25) durch örtliche Ablenkung eines gemeinsamen Förderbands (15) gebildet sind, derart, dass durch einen Zwischenraum (35) voneinander getrennte, vorzugsweise in vertikaler Ebene aufeinanderfolgende Fördertrume (18, 19) gebildet sind.

8. Vorrichtung nach Anspruch 7, dadurch gekennzeichnet, dass das Förderband (15) im Bereich bzw. in der Höhe der Förderwalze (26) über eine versetzt hierzu angeordnete Zwischenumlenkwalze (34) geführt ist.

9. Vorrichtung nach Anspruch 1 sowie einem oder mehreren der weiteren Ansprüche, dadurch gekennzeichnet, dass jedem Förderabschnitt (24, 25) eine gesonderte Saugkammer (45, 46) zugeordnet ist, die im Bereich des Förderbands (15) bzw. in Bereich von mit Abstand voneinander angeordneten Fördergurten (16, 17) desselben in einer diesen zugewandten Kammerwandung (48, 52) Saugschlitze (60) aufweist, die sich im Bereich von Sauglöchern (20) der Fördergurte (16, 17) erstrecken.

10. Vorrichtung nach Anspruch 9, dadurch gekennzeichnet, dass wenigstens die untere Saugkammer (46) mindestens im Bereich einer quergerichteten Bewegungsbahn für eine Packung (11) aus zwei seitlichen, im Abstand voneinander angeordneten Teilkammern (49, 50) besteht, zwischen denen die Packung (11) hindurch bewegbar ist und die sich im Bereich der Fördergurte (16, 17) erstrecken.

11. Vorrichtung nach Anspruch 10, dadurch gekennzeichnet, dass die dem Zwischenförderer (26) nachgeordneten Förderabschnitt (25) zugeordnete Andrückwalze (36) als Hohlkörper ausgebildet ist, im Bereich der Anlage des Förderbands (15) bzw. der Fördergurte (16, 17) ringsherum mit Saugbohrungen (57) versehen und wenigstens mit einem diese Saugbohrungen (57) aufweisenden Bereich innerhalb der Saugkammer (46) bzw. der Teilkammern (49, 50) angeordnet ist.

12. Vorrichtung nach Anspruch 11, dadurch gekennzeichnet, dass die Andrückwalze (36) aus zwei seitlichen, als Hohlkörper ausgebildeten Einzelwalzen (55, 56) besteht, an deren Mantel die Fördergurte (16, 17) anliegen und die innerhalb der Teilkammern (49, 50) gelagert sind.

13. Vorrichtung nach Anspruch 1 sowie einem oder mehreren der weiteren Ansprüche, dadurch gekennzeichnet, dass der Zwischenförderer (Förderwalze 26) mit höherer Geschwindigkeit umläuft als die Fördergeschwindigkeit der Bahn (12) bzw. des Zuschnitts (10).

14. Vorrichtung nach Anspruch 2 sowie einem der mehreren der weiteren Ansprüche, dadurch gekennzeichnet, dass die Saugbohrungen (37) der Förderwalze (26) mit langgestreckten, schlitzförmigen Mündungen (44) ausgebildet und diese in Förderrichtung der Bahn (12) bzw. des Zuschnitts (10) divergierend angeordnet sind.

## Claims

1. Apparatus for the manufacture of (packaging) blanks by cutting them from a continuous web, m which the web orthe blanks are conveyed by at least one revolving conveyor belt acted upon by suction at least in partial areas and are guided positively in an uninterrupted manner beginning before the cutting-off until after the cutting-off, characterised by the following features:
a) the conveyor belts (15) are divided into two conveyor sections (24, 25),
b) located between the two conveyor sections (24, 25) is an intermediate conveyor (conveyor roller 26) connecting the latter for a web (12) or blank (10),

c) located in the region of the intermediate conveyor (27) is a cutting unit (28,29) for cutting the web (12),
d) the web (12) or the blank (10) is held on the intermediate conveyor (26) by suction.

2. Apparatus according to Claim 1, characterised in that the intermediate conveyor is constructed as a conveyor roller (26) with suction bores (37) for retaining and conveying the web (12) or the blank (10) over a partial region of the periphery of the conveyor roller (26).

3. Apparatus according to Claim 2, characterised in that the conveyor roller (26) is constructed as a cutter roller with a cutting knife (28) arranged on the periphery (surface of the roller 27) of the latter, which cooperates with a (stationary) counterknife (29) or a (hardened) counter roller.

4. Apparatus according to Claim 1 and one or more of the other Claims, characterised in that the conveyor sections (24, 25) of the conveyor belts (15) come close to the periphery of the conveyor roller (26) so that the web (12) can be applied by a first conveyor section (24) to the periphery of the conveyor roller (26) and can be transferred from the conveyor roller (26) to a second discharging conveyor section (25).

5. Apparatus according to Claim 4, characterised in that the conveyor belts (15) can be deflected, in particular by an angle of approximately 90°, in the region of application to the conveyor roller (26) by auxiliary rollers (33, 36).

6. Apparatus according to Claim 5, characterised in that the auxiliary roller (36) of the conveyor section (25) receiving the blank (10) or the web (12) from the intermediate conveyor (26) is acted upon by suction, whereas the intermediate conveyor (26) is vented in the region of the transfer.

7. Apparatus according to Claim 1 and one or more of the other Claims, characterised in that the conveyor sections (24, 25) are formed by local deflection of a common conveyor belt (15) so that successive conveyor sides (18, 19) preferably following each other in the vertical plane and separated from each other by a gap (35) are formed.

8. Apparatus according to Claim 7, characterised in that in the region of or at the height of the conveyor roller (26), the conveyor belt (15) is guided over an intermediate guide roller (34) which is staggered with respect thereto.

9. Apparatus according to Claim 1 and one or more of the other Claims, characterised in that a separate suction chamber (45, 46) is associated with each conveyor section (24, 25) which in the region of the conveyor belt (15) or in the region of conveyor belts (16,17) of the latter arranged at a distance apart comprises suction slits (60) in a chamber wall (48, 52) facing the latter, which slits extend in the region of suction holes (20) in the conveyor belt (16,17).

10. Apparatus according to Claim 9, characterised in that at least in the region of a transversely directed path of movement for packaging (11), at least the lower suction chamber (46) consists of two lateral partial chambers (49, 50) arranged at a distance apart, between which the packaging (11) can be moved and which extend in the region of the conveyor belt (16, 17).

11. Apparatus according to Claim 10, characterised in that the auxiliary roller (36) associated with the conveyor section (25) following the intermediate conveyor (26) is constructed as a hollow member, is provided all around with suction bores (57) in the region of application of the conveyor belt (15) or of the conveyor belt (16, 17) and is located at least with one region comprising these suction bores (57) inside the suction chamber (46) orthe partial chambers (49,50).

12. Apparatus according to Claim 11, characterised in that the auxiliary roller (36) consists of two lateral individual rollers (55,56) constructed as hollow members, on whose surface the conveyor belt (16, 17) bear and which are mounted inside the partial chambers (49, 50).

13. Apparatus according to Claim 1 and one or more of the other Claims, characterised in that the intermediate conveyor (conveyor roller 26) rotates at a higher speed than the conveyor speed of the web (12) or of the blank (10).

14. Apparatus according to Claim 2 and one or more of the other Claims, characterised in that the suction bores (37) of the conveyor roller (26) are constructed with elongated, slot-like openings (44) and the latter are arranged to diverge in the conveying direction of the web (12) or of the blank (10).

## Revendications

1. Dispositif de fabrication de flans (d'emballage) par découpage d'une bande continue, où la bande ou bien les flans sont transportés par au moins une bande transporteuse continue, soumise, au moins dans des zones partielles, à l'action d'air d'aspiration et sont guidés de façon ininterrompue en commençant en amont du découpage jusqu'après le découpage, caractérisé par les particularités suivantes:
a) les bandes transporteuses (15) sont divisées en deux tronçons transporteurs (24, 25),
b) entre les deux tronçons transporteurs (24, 25), est prévu un transporteur intermédiaire (tambour transporteur 26), assurant leur liaison, pour la feuille (12) ou le flan (10),
c) dans la zone du transporteur intermédiaire (27), est prévu un groupe séparateur (28, 29) pour sectionner la feuille (12),
d) la feuille (12) ou le flan (10) est maintenu sur le transporteur intermédiaire (26) par de l'air d'aspiration.

2. Dispositif selon la revendication 1, caractérisé par le fait que le transporteur intermédiaire est agencé comme un tambour transporteur (26), comportant des orifices d'aspiration (37) pour maintenir et transporter la feuille (12) ou le flan (10) sur une zone partielle de la périphérie du tambour transporteur (26).

3. Dispositif selon la revendication 2, caractérisé par le fait que le tambour transporteur (26) est agencé comme un tambour à lame, comportant une lame séparatrice (28) placée sur sa périphérie (enveloppe de tambour 27), qui coopère avec une contre- lame fixe (29) ou un contre-cylindre (trempé).

4. Dispositif selon la revendication 1 ou une ou plusieurs autres revendications, caractérisé par le fait que les tronçons transporteurs (24, 25) des bandes transporteuses (15) se rapprochent de la périphérie du tambour transporteur (26) de telle sorte que la feuille (12) puisse être appliquée par un premier tronçon transporteur (24) contre la périphérie du tambour transporteur (26) et puisse être transférée par le tambour transporteur (26) jusque sur un second tambour transporteur (25) assurant son évacuation.

5. Dispositif selon la revendication 4, caractérisé par le fait que les bandes transporteuses (15) peuvent être déviées, notamment d'un angle d'environ 90°, dans la zone d'application contre le tambour transporteur (26) par des tambours presseurs (33, 36).

6. Dispositif selon la revendication 5, caractérisé par le fait que le tambour presseur (36) du tronçon transporteur (25) assurant le transfert du flan (10) ou de la feuille (12) à partir du transporteur intermédiaire (26), est soumis à l'action d'air d'aspiration tandis que le transporteur intermédiaire (26) n'est plus soumis à l'action de l'air dans la zone de transfert.

7. Dispositif selon la revendication 1 ainsi qu'une ou plusieurs des autres revendications, caractérisé par le fait que les tronçons transporteurs (24, 25) sont constitués par une déviation localisée d'une bande transporteuse commune (15) de manière à former des brins transporteurs ( 18,19 ) se succédant les uns aux autres avantageusement dans un plan vertical et séparés l'un de l'autre par un volume intermédiaire (35).

8. Dispositif selon la revendication 7, caractérisé par le fait que la bande transporteuse (15) est guidée, dans la zone ou à la hauteur du tambour transporteur (26), par l'intermédiaire d'un tambour de renvoi intermédiaire (34) décalé.

9. Dispositif selon la revendication 1 ou une ou plusieurs autres revendications, caractérisé par le fait qu'à chaque tronçons transporteur (24, 25) est associée une chambre d'aspiration particulière (45, 46), qui comporte, dans une zone de la bande transporteuse (15) ou bien dans une zone de courroie transporteuse (16, 17) placée à distance l'une de l'autre, des fentes d'aspiration (60) ménagées dans une paroi de chambre (48, 52) tournée vers les courroies et s'étendant dans la zone des trous d'aspiration (20) des courroies transporteuses (16, 17).

10. Dispositif selon la revendication 9, caractérisé par le fait qu'au moins la chambre inférieure d'aspiration (46) se compose, au moins dans une zone d'une voie de déplacement d'un emballage (11) orientée transversalement, de deux chambres partielles latérales (49, 50), placées à distance l'une de l'autre et entre lesquelles l'emballage (11) peut être déplacé, et qui s'étendent dans la zone des courroies transporteuses (16, 17).

11. Dispositif selon la revendication 10, caractérisé par le fait que le tambour presseur (36) associé au tronçon transporteur (25) placé à la suite du transporteur intermédiaire (26) est agencé comme un corps creux, est pourvu, dans la zone d'application de la bande transporteuse (15) ou des courroies transporteuses (16, 17), de trous d'aspiration sur sa périphérie et est disposé au moins avec une zone comportant ces trous d'aspiration (57), à l'intérieur de la chambre d'aspiration (46) ou des chambres partielles (49, 50).

12. Dispositif selon la revendication 11, caractérisé par le fait que le tambour presseur (36) se compose de deux tambours individuels latéraux (55, 56), agencés comme des corps creux et contre les périphéries desquels s'appliquent les courroies transporteuses (16, 17), et qui sont montés à l'intérieur des chambres partielles (49, 50).

13. Dispositif selon la revendication 1 ainsi qu'une ou plusieurs des autres revendications, caractérisé par le fait que le transporteur intermédiaire (tambour transporteur 26) tourne à une vitesse supérieure à la vitesse de transport de la feuille (12) ou du flan (10).

14. Dispositif selon la revendication 2 ainsi qu'une ou plusieurs des autres revendications, caractérisé par le fait que les trous d'aspiration (37) du tambour transporteur (26) sont pourvus d'embouchures (44) de profil allongé en forme de fente et celles-ci sont disposées de façon à diverger dans la direction de transport de la feuille (12) ou du flan (10).
